# EUROPÄISCHE PATENTSCHRIFT

(11) **EP 3 527 519 B1**
(45) Veröffentlichungstag und Bekanntmachung des Hinweises auf die Patenterteilung: **20.07.2022**
(21) Anmeldenummer: 19157345.0
(22) Anmeldetag: 15.02.2019
(51) Int. Cl.: B65H 37/04, B65C 1/04, B65C 9/30

(54) **ETIKETTENAPPLIKATOR UND VERFAHREN ZUM AUFBRINGEN EINES ETIKETTS**
LABEL APPLICATOR AND METHOD FOR APPLYING A LABEL
APPLICATEUR D'ÉTIQUETTE ET PROCÉDÉ D'APPLICATION D'UNE ÉTIQUETTE

(30) Priorität: 19.02.2018 DE 102018103624
(43) Veröffentlichungstag der Anmeldung: 21.08.2019
(73) Patentinhaber: Bundesdruckerei GmbH, 10969 Berlin (DE)
(72) Erfinder: Freier, Sebastian, 30455 Hannover (DE); König, Marcus, 10409 Berlin (DE)
(74) Vertreter: Hentrich Patent- & Rechtsanwälte PartG mbB

(56) Entgegenhaltungen:
- US-A- 5 118 375
- US-A- 5 279 698
- US-A- 5 376 217

## Beschreibung

Die Erfindung betrifft einen Etikettenapplikator zur Anbringung eines Etiketts an einem Ausweis-, Wert- oder Sicherheitsdokument. Darüber hinaus betrifft die Erfindung ein Verfahren zum Anbringen eines Etiketts auf ein Ausweis-, Wert- oder Sicherheitsdokument.

Ausweis-, Wert- oder Sicherheitsdokumente müssen einerseits personifiziert und damit einzeln individuell hergestellt werden, andererseits sollen die einzelnen Herstellungsschritte Teil eines automatisierten Herstellungsprozesses sein. Nachteilig ist, dass die Ausweis-, Wert- oder Sicherheitsdokumente kein Identifikationsmerkmal aufweisen, mit dem das Ausweis-, Wert- oder Sicherheitsdokument erkannt und individuell prozessiert werden kann.

Die Druckschrift US 5 376 217 , beschreibt eine Vorrichtung zum Etikettieren von Ordnern. Ein oberer und ein unterer Block sind dabei durch einen Aufnahmespalt voneinander getrennt und dienen als eine Aufnahmeeinheit. Stirnseitig sind Ansaugöffnungen angebracht, die als Halteeinheit für einen Klebestreifen dienen. Der Ordner wird in den Aufnahmespalt derart geschoben, dass sich das Etikett teilweise um den Ordner entwickelt. Die Druckschrift US 5 279 698 offenbart einen Etikettenapplikator und ein Verfahren zum Anbringen von Etiketten gemäß den Oberbegriffen der Ansprüche 1 und 9 mit passiv mitlaufenden Rollen.

Daher ist es die Aufgabe der Erfindung, einen Etikettenapplikator und ein entsprechendes Verfahren zum Anbringen eines Etiketts auf einem Ausweis-, Wert-, oder Sicherheitsdokument zu entwickeln, die zu einem kompakten Ettikettenanbringsystem führen.

Die den Etikettenapplikator betreffende Aufgabe wird durch den Merkmalsbestand des Anspruchs 1 gelöst, also durch einen Etikettenapplikator zur Anbringung eines Etiketts an einem Ausweis-, Wert- oder Sicherheitsdokument, welcher eine Aufnahmeeinheit umfasst, die einen in einer Aufnahmerichtung sich erstreckenden Aufnahmespalt zur Aufnahme des Ausweis-, Wert- oder Sicherheitsdokuments aufweist, und welcher eine neben dem Aufnahmespalt ausgebildete Halteeinheit umfasst, die ausgestaltet ist, das Etikett zu halten und derart bereitzustellen, dass es beim Einschieben oder Einziehen des Ausweis-, Wert- oder Sicherheitsdokuments in den Aufnahmespalt auf dieses aufgebracht oder zumindest teilweise um dieses gewickelt wird. Das Etikett kann dabei vorzugsweise einen Barcode und/oder eine Nummern- und/oder Zeichenfolge aufweisen. Dies ermöglicht das Identifizieren des Ausweis-, Wert- oder Sicherheitsdokuments, welches dadurch individuell prozessierbar und personifizierbar ist.

Um das Etikett auf das Ausweis-, Wert- oder Sicherheitsdokument aufzudrücken, ist es insbesondere vorgesehen, dass die Aufnahmeeinheit ein Rollenpaar mit zwei gegenläufig drehbaren und/oder zumindest teilweise antreibbaren Rollen aufweist, und dass die Rollen spiegelsymmetrisch zueinander angeordnet sind bezüglich einer im Aufnahmespalt liegenden Spiegelebene. Bei einem gegenläufig drehbaren Rollenpaar erfolgt die Aufnahme des Ausweis-, Wert- oder Sicherheitsdokuments durch Einschieben in den Aufnahmespalt. In einer alternativen Ausführungsform, in der das Rollenpaar durch einen Motor gegenläufig antreibbar ist, kann das Ausweis-, Wert- oder Sicherheitsdokument aktiv in den Aufnahmespalt eingezogen werden. Alternativ ist es möglich, dass die Aufnahmeeinheit lediglich eine drehbare oder antreibbare Rolle oder ein drehbares oder antreibbares Transportband aufweist. In einer weiteren alternativen Ausführungsform weist die Aufnahmeeinheit zwei gegenläufig drehbare oder antreibbare Transportbänder auf, wobei die Transportbänder spiegelsymmetrisch zueinander angeordnet sind bezüglich einer im Aufnahmespalt liegenden Spiegelebene. Die Halteeinheit ist bevorzugt stirnseitig neben dem Aufnahmespalt der Aufnahmeeinheit angeordnet.

Um das Etikett an einen vorgegebenen oder vorgebbaren Platz auf dem Ausweis-, Wert-, oder Sicherheitsdokument applizieren zu können, ist ein Translationsmittel vorgesehen, mit dem die Aufnahmeeinheit in oder entgegen der Aufnahmerichtung verschiebbar ist. Mittels des Translationsmittels kann die Aufnahmeeinheit in Richtung eines das Ausweis-, Wert- oder Sicherheitsdokument bereitstellenden Trägers verstellt werden. Darüber hinaus wird das Ausweis-, Wert- oder Sicherheitsdokument bevorzugt durch die Translationsbewegung in den Aufnahmespalt gedrückt oder eingeschoben. Es ist dabei von Vorteil, wenn das Translationsmittel als eine Schiene gebildet ist auf der die Aufnahmeeinheit oder ein mit der Aufnahmeeinheit zumindest mittelbar verbundene Transporteinheit verschiebbar ist. Darüber hinaus ist das Translationsmittel vorzugsweise mit einem Spindelantrieb verbunden und durch diesen hydraulisch oder pneumatisch antreibbar. Das Translationsmittel kann in einer alternativen Ausführungsform auch mittels eines Motors, insbesondere eines Elektromotors, verschiebbar sein.

Alternativ oder ergänzend ist die Aufnahmeeinheit um eine senkrecht zur Aufnahmerichtung angeordnete - insbesondere im Wesentlichen vertikalen - Schwenkachse verschwenkbar gelagert. Vorzugsweise ist die Aufnahmeeinheit um zumindest 90 Grad verschwenkbar. Durch die schwenkbare Lagerung der Aufnahmeeinheit wird der Bewegungsspielraum und damit die Anwendungs- und Einsatzmöglichkeit des Etikettenapplikators vergrößert. Der Etikettenapplikator weist dazu bevorzugt eine Schwenkeinheit auf mittels der die Aufnahmeeinheit verschwenkbar ist und die pneumatisch oder hydraulisch antreibbar ist. Um ein besonders kompaktes Etikettenanbringsystem bereitstellen zu können, ist das die Etiketten bereitstellende Etikettenmagazin seitlich neben dem Etikettenapplikator angeordnet. Das Etikett wird mit anderen Worten - vorzugsweise um Platz zu sparen -unter einem Winkel bezüglich der Aufnahmerichtung an einer Magazinöffnung des Etikettenmagazins bereitgestellt. Dort kann es nach dem Verschwenken der Aufnahmeeinheit durch die Halteeinheit aufgenommen und gehalten werden. Anschließend wird die Aufnahmeeinheit und die das Etikett haltende Halteeinheit zurückverschwenkt bis sie dem zu etikettierenden Ausweis-, Wert- oder Sicherheitsdokument gegenüberliegend angeordnet sind, so dass dieses beim linearen Verstellen der Halteeinheit in den Aufnahmespalt eindringen kann.

Um eine rasche Weiterverarbeitung zu ermöglichen, ist das Ausweis-, Wert- oder Sicherheitsdokument bevorzugt aus dem Aufnahmespalt entgegen der Aufnahmerichtung entnehmbar. Dazu ist vorzugsweise ein entlang der Aufnahmerichtung verstellbares, federndes Rückstellelement vorgesehen, zum Ausüben einer entgegen der Aufnahmerichtung wirkenden Rückstellkraft. Durch die Rückstellkraft des Rückstellelements ist das Ausweis-, Wert- oder Sicherheitsdokument aus dem Aufnahmespalt herausschiebbar. Das Rückstellelement umfasst vorzugsweise zwei Federn und ein Druckstück, wobei die Federn ihre Federkraft auf das Druckstück ausüben, wenn diese komprimiert werden. Das Druckstück bildet die Anlagefläche für das in den Aufnahmespalt einzuschiebende Ausweis-, Wert- oder Sicherheitsdokument. Das Druckstück ist also ausgestaltet, das Ausweis-, Wert- oder Sicherheitsdokument mit der Rückstellkraft zu beaufschlagen. Das Rückstellelement ist vorzugsweise seitlich neben der Aufnahmeeinheit angeordnet.

In einer alternativen Ausführungsform ist das Rollenpaar um eine senkrecht zur Aufnahmerichtung stehenden Drehachse in einer ersten Richtung antreibbar zum Einziehen des Ausweis-, Wert- oder Sicherheitsdokuments in der Aufnahmerichtung und zur ersten Richtung gegenläufig um die Drehachse antreibbar zur Herausgabe des Ausweis-, Wert- oder Sicherheitsdokuments entgegen der Aufnahmerichtung.

Im Rahmen der Erfindung ist es vorgesehen, dass die Halteeinheit mindestens eine (Ansaug-)Bohrung oder eine Ansaugöffnung und einen mit dieser strömungsverbundenen Anschluss für einen Unterdruckerzeuger umfasst, um das Etikett an der Bohrung oder an der Ansaugöffnung anzusaugen. Dies ermöglicht, dass die Halteeinheit das Etikett senkrecht oder auch vertikal bezüglich der Aufnahmerichtung halten kann. In einer bevorzugten Ausführungsform ist es insbesondere vorgesehen, dass die Halteeinheit mehrere Ansaugöffnungnen oder Bohrungen umfasst, die mit dem Anschluss strömungsverbunden sind. Vorzugsweise ist die mindestens eine Ansaugöffnung stirnseitig neben dem Aufnahmespalt der Aufnahmeeinheit angeordnet.

Die das Verfahren betreffende Aufgabe wird durch den Merkmalsbestand des Anspruchs 9 gelöst, also durch ein Verfahren zum Anbringen eines Etiketts auf ein Ausweis-, Wert- oder Sicherheitsdokument mittels eines Etikettenapplikators mit einer Aufnahmeeinheit und einer Halteeinheit, umfassend die folgenden Schritte:
A) Empfang des Etiketts aus einem Etikettenmagazin und Halten des Etiketts mittels der Halteeinheit ,
B) Bereitstellen eines Ausweis-, Wert- oder Sicherheitsdokuments und
C) Aufnahme des Ausweis-, Wert- oder Sicherheitsdokuments in einen sich in einer Aufnahmerichtung erstreckenden Aufnahmespalt der Aufnahmeeinheit und dabei Aufbringen des Etiketts auf das Ausweis-, Wert- oder Sicherheitsdokument oder zumindest teilweise Umwickeln des Etiketts um das Ausweis-, Wert- oder Sicherheitsdokument.

Dies ermöglicht, jedes Ausweis-, Wert- oder Sicherheitsdokument mit einem Identifikationsmerkmal zu kennzeichnen, um es personifizieren und individuell weiterverarbeiten zu können.

Bevorzugt ist es hierbei, dass das Ausweis-, Wert-, oder Sicherheitsdokument mit einem Oberschnitt, Unterschnitt oder Vorderschnitt in Richtung des Aufnahmespalts weisend bereitgestellt wird. Dadurch wird das Ausweis-, Wert- oder Sicherheitsdokument am Oberschnitt, am Unterschnitt oder am Vorderschnitt von dem Etikett zumindest teilweise umwickelt und dadurch zusammengedrückt. Dies verhindert auch ein Beschädigen der Seiten innerhalb des Ausweis-, Wert- oder Sicherheitsdokuments bei der Weiterverarbeitung und hält das Ausweis-, Wert- oder Sicherheitsdokument geschlossen, so dass ein Aufklappen verhindert wird.

Zur verbesserten Aufnahme des Ausweis-, Wert- oder Sicherheitsdokuments umfasst das Verfahren insbesondere die folgenden Schritte:
- Einschieben des durch oder an einem Träger bereitgestellten Ausweis-, Wert- oder Sicherheitsdokuments in den Aufnahmespalt des Etikettenapplikators oder
- Einziehen des Ausweis-, Wert- oder Sicherheitsdokuments vom Träger in den Aufnahmespalt mittels eines antreibbaren Rollenpaars der Aufnahmeeinheit.

Die Aufnahme des Ausweis-, Wert- oder Sicherheitsdokuments kann also entweder aktiv oder passiv erfolgen. Das Einschieben des Ausweis-, Wert- oder Sicherheitsdokuments kann dabei bevorzugt durch eine Translationsbewegung des Trägers oder alternativ durch eine Translationsbewegung des Etikettenapplikators erfolgen.

Insbesondere sind die folgenden zumindest Schritt A) folgenden Schritte vorgesehen:
- Verschwenken der Aufnahmeeinheit um eine senkrecht zur Aufnahmerichtung angeordnetenSchwenkachse und
- Bewegen des Etikettenapplikators zu dem das Ausweis-, Wert- oder Sicherheitsdokument bereitstellenden Träger durch Verschieben der Aufnahmeeinheit relativ zur Aufnahmerichtung und dadurch Einschieben des Ausweis-, Wert- oder Sicherheitsdokuments in den Aufnahmespalt der Aufnahmeeinheit.

Dies erhöht die Einsatzmöglichkeiten des Etikettenapplikators und die Flexibilität, wie oder wo der Etikettenapplikator bezüglich dem das Ausweis-, Wert- oder Sicherheitsdokument bereitstellenden Träger angeordnet sein kann. Gleichzeitig ermöglicht dies eine genauere Platzierung des Etiketts an eine dafür vorgesehene Stelle auf dem Ausweis-, Wert- oder Sicherheitsdokument. In diesem Zusammenhang ist es insbesondere vorgesehen, dass die Aufnahmeeinheit um ungefähr 90 Grad verschwenkt wird, und im Anschluss die Aufnahmeeinheit mittels des Translationsmittels zu dem das Ausweis-, Wert oder Sicherheitsdokument bereitstellenden Träger verschoben wird.

Um eine rasche Weiterverarbeitung des Ausweis-, Wert- oder Sicherheitsdokuments zu ermöglichen, ist vorteilhaft, wenn das Verfahren den Schritt C) folgenden Schritt umfasst:
- Herausgabe des Ausweis-, Wert- oder Sicherheitsdokuments mit dem Etikett aus dem Aufnahmespalt entgegen der Aufnahmerichtung.

In diesem Zusammenhang ist es insbesondere vorgesehen, dass das Verfahren, die folgenden Schritte aufweist:
- Verstellen eines Rückstellelements entlang der Aufnahmerichtung entgegen einer Rückstellkraft bei Aufnahme des Ausweis-, Wert- oder Sicherheitsdokuments in den Aufnahmespalt und
- Verstellen des Rückstellelements entgegen der Aufnahmerichtung durch Ausüben der Rückstellkraft und dadurch Herausgabe des Ausweis-, Wert- oder Sicherheitsdokuments aus dem Aufnahmespalt.

Dies ermöglicht den Einsatz eines Rollenpaars, das nicht antreibbar, also nicht motorbetrieben sein muss, und stellt somit eine einfach zu fertigende, kostengünstige Ausführungsform dar.

Vorzugsweise ist das Rückstellelement seitlich neben der Aufnahmeeinheit angeordnet ist, wobei die Rückstellkraft seitlich versetzt bezüglich dem Aufnahmespalt auf das Ausweis-, Wert- oder Sicherheitsdokument ausgeübt wird.

Außerdem wird vorzugsweise das Etikett beim Empfang aus dem Etikettenmagazin mittels einer stirnseitig neben dem Aufnahmespalt angeordneten Ansaugöffnung der Halteeinheit angesaugt.

In einer alternativen Ausführungsform ist es auch möglich, das Ausweis-, Wert- oder Sicherheitsdokument einem den Rollen in der Aufnahmerichtung nachgelagerten Arm der Aufnahmeeinheit zu entnehmen.

Im Folgenden wird die Erfindung exemplarisch an einem in der Zeichnung dargestellten Ausführungsbeispiel näher erläutert; es zeigen:
- Fig. 1: eine perspektivische Ansicht des erfindungsgemäßen Etikettenapplikators und
- Fig. 2: eine weitere perspektivische Ansicht des erfindungsgemäßen Etikettenapplikators.

Figur 1 zeigt eine perspektivische Ansicht des Etikettenapplikators 1 zur Anbringung eines nicht dargestellten Etiketts auf einem nicht dargestellten Ausweis-, Wert, oder Sicherheitsdokument. Dieser umfasst eine Aufnahmeeinheit 2, die einen in einer Aufnahmerichtung 3 sich erstreckenden Aufnahmespalt 4 zur Aufnahme des Ausweis-, Wert- oder Sicherheitsdokuments aufweist. Außerdem umfasst der Etikettenapplikator 1 eine benachbart zum Aufnahmespalt 4 angeordnete Halteeinheit 5, die ausgestaltet ist, das Etikett zu halten und derart bereitzustellen, dass es beim Einschieben oder Einziehen in den Aufnahmespalt 4 auf das Ausweis-, Wert- oder Sicherheitsdokument aufgebracht oder zumindest teilweise um dieses gewickelt wird. Außerdem ist in der Aufnahmeeinheit 2 ein Rollenpaar 6 mit zwei gegenläufig drehbaren Rollen angeordnet. Die Rollen sind spiegelsymmetrisch zueinander angeordnet bezüglich einer im Aufnahmespalt 4 liegenden Spiegelebene.

Die Halteeinheit 5 ist derart angeordnet, dass sie das Rollenpaar 6 außenumfangsseitig zumindest teilweise umgibt. Darüber hinaus ist sie zweiteilig durch ein Halteeinheitoberteil 7 und ein davon beabstandet angeordnetes Halteeinheitunterteil 8 gebildet. Das Halteeinheitoberteil 7 und das Halteeinheitunterteil 8 sind spiegelsymmetrisch bezüglich der im Aufnahmespalt 4 liegenden Spiegelebene angeordnet. Die Halteeinheit 5 umfasst mehrere stirnseitig an der Halteinheit 5 ausgebildete Ansaugöffnungen 9, welche mit einem Anschluss 10 für einen nicht dargestellten Unterdruckerzeuger strömungsverbunden sind, um das Etikett an den Ansaugöffnungen 9 anzusaugen. Dies ermöglicht das Etikett senkrecht bezüglich der Aufnahmerichtung 3 zu halten.

Um die Aufnahmeeinheit 2 relativ zur Aufnahmerichtung 3 zu verschieben, weist der Etikettenapplikator 1 ein Translationsmittel 12 auf. Dieses ist als eine Schiene 11 gebildet, auf der eine Transporteinheit 13 verschiebbar ist. Die Transporteinheit 13 ist mittelbar mit der Aufnahmeeinheit 2 verbunden, so dass diese auf der Schiene 11 verschiebbar ist. Das Transportmittel 12 ist mit einem Spindelantrieb 14 verbunden. Der Spindelantrieb 14 weist Antriebsanschlüsse 15 auf zur pneumatischen oder hydraulischen Betätigung des Spindelantriebs 14.

Figur 2 zeigt, dass der Etikettenapplikator 1 zusätzlich eine Schwenkeinheit 16 aufweist, so dass die Aufnahmeeinheit 2 um eine senkrecht zur Aufnahmerichtung 3 angeordnete Schwenkachse verschwenkbar gelagert ist. Die Schwenkeinheit 16 umfasst einen Schwenkblock 24 und eine auf dem Schwenkblock 24 schwenkbar gelagerte Winkelplatte 17. Der Schwenkblock 24 ist mit der Transporteinheit 13 des Translationsmittels 12 verbunden und weist Schwenkanschlüsse 25 auf zur pneumatischen oder hydraulischen Betätigung der Schwenkeinheit 16. Die Winkelplatte 17 umfasst eine mit dem Schwenkblock 24 schwenkbar verbundene erste Platte 18 und eine mit einem Arm 20 der Aufnahmeeinheit 2 schwenkbar oder fest verbundene zweite Platte 19. Die erste Platte 18 und die zweite Platte 19 sind senkrecht zueinander angeordnet.

An der Schwenkeinheit 16 ist ein entlang der Aufnahmerichtung 3 verstellbares Rückstellelement 21 angeordnet, welches zwei Federn 22 und ein Druckstück 23 umfasst. Das Rückstellelement 21 ist parallel zum Arm 20 der Aufnahmeeinheit 2 angeordnet.

Das Verfahren zum Anbringen eines Etiketts auf ein Ausweis-, Wert- oder Sicherheitsdokument mittels des vorhergehend beschriebenen Etikettenapplikators 1 erfolgt dabei wie folgt:
Das Etikett wird aus einem nicht gezeigten, seitlich neben dem Etikettenapplikator 1 angeordneten Etikettenmagazin empfangen und mittels Ansaugen durch die Ansaugöffnungen 9 an der Halteinheit 5 gehalten. Im Anschluss wird die Aufnahmeeinheit 2 mittels der Schwenkeinheit 16 vorzugsweise um 90 Grad verschwenkt. Dadurch wird der Etikettenapplikator 1 in Richtung des das Ausweis-, Wert-, oder Sicherheitsdokument bereitstellenden, nicht dargestellten Trägers geschwenkt. Durch Verschieben der Aufnahmeeinheit 2 relativ zur Aufnahmerichtung 3 mittels des Translationsmittels 12, wird das nicht gezeigte Ausweis-, Wert-, oder Sicherheitsdokument in den Aufnahmespalt 4 der Aufnahmeeinheit 2 geschoben. Das Ausweis-, Wert- oder Sicherheitsdokument ist dabei vorzugsweise mit seinem Vorderschnitt in Aufnahmerichtung 3 weisend auf dem Träger angeordnet. Es wird also mit dem Vorderschnitt zuerst in den Aufnahmespalt 4 aufgenommen.

In einer alternativen, nicht gezeigten Ausführungsform, in dem das Rollenpaar 6 antreibbar ist, kann das Ausweis-, Wert-, oder Sicherheitsdokument vom Träger in den Aufnahmespalt aktiv eingezogen werden.

Beim Einschieben oder Einziehen des Ausweis-, Wert- oder Sicherheitsdokuments in den Aufnahmespalt 4 wird dieses durch das Etikett zumindest teilweise umwickelt oder das Etikett wird auf das Ausweis-, Wert- oder Sicherheitsdokument aufgebracht. Bei der Aufnahme in den Aufnahmespalt 4 liegt das Ausweis-, Wert- oder Sicherheitsdokument zumindest teilweise an dem Druckstück 23 des Rückstellelements 21 an und verschiebt dieses in Aufnahmerichtung 3 entgegen der Rückstellkraft der Federn 22.

Wird der Etikettenapplikator 1 vom Träger mittels Verschieben des Translationsmittels 12 in den Aufnahmespalt 4 geschoben, so bewirkt die Rückstellkraft des Rückstellelements 21, die Herausgabe des Ausweis-, Wert-, oder Sicherheitsdokuments aus dem Aufnahmespalt 4, wenn der Etikettenapplikator 1 vom Träger weg bewegt wird. Der Etikettenapplikator wird zurück in die Ausgangslage verschwenkt und verstellt. Er ist nun wieder bereit ein weiteres Etikett an ein anderes Ausweis-, Wert- oder Sicherheitsdokument anzubringen.

### Bezugszeichenliste

- 1: Etikettenapplikator
- 2: Aufnahmeeinheit
- 3: Aufnahmerichtung
- 4: Aufnahmespalt
- 5: Halteeinheit
- 6: Rollenpaar
- 7: Halteoberteil
- 8: Halteunterteil
- 9: Ansaugöffnung
- 10: Anschluss
- 11: Schiene
- 12: Translationsmittel
- 13: Transporteinheit
- 14: Spindelantrieb
- 15: Antriebsanschluss
- 16: Schwenkeinheit
- 17: Winkelplatte
- 18: Erste Platte
- 19: Zweite Platte
- 20: Arm
- 21: Rückstellelement
- 22: Feder
- 23: Druckstück
- 24: Schwenkblock
- 25: Schwenkanschluss

## Patentansprüche

1. Etikettenapplikator (1) zur Anbringung eines Etiketts an einem Ausweis-, Wert- oder Sicherheitsdokument, welcher eine Aufnahmeeinheit (2) umfasst, die einen in einer Aufnahmerichtung (3) sich erstreckenden Aufnahmespalt (4) zur Aufnahme des Ausweis-, Wert- oder Sicherheitsdokuments aufweist, und welcher eine neben dem Aufnahmespalt (4) angeordnete Halteeinheit (5) umfasst, die ausgestaltet ist, das Etikett zu halten und derart bereitzustellen, dass es beim Einschieben oder Einziehen des Ausweis-, Wert- oder Sicherheitsdokuments in den Aufnahmespalt (4) auf dieses aufgebracht oder zumindest teilweise um dieses gewickelt wird, **dadurch gekennzeichnet, dass** die Aufnahmeeinheit (2) um eine senkrecht zur Aufnahmerichtung (3) angeordnete Schwenkachse verschwenkbar gelagert ist.

2. Etikettenapplikator (1) nach Anspruch 1, **dadurch gekennzeichnet, dass** die Aufnahmeeinheit (2) ein Rollenpaar (6) mit zwei gegenläufig drehbaren und/oder zumindest teilweise antreibbaren Rollen aufweist, und dass die Rollen spiegelsymmetrisch zueinander angeordnet sind bezüglich einer im Aufnahmespalt (4) liegenden Spiegelebene.

3. Etikettenapplikator (1) nach Anspruch 1 oder 2, **dadurch gekennzeichnet, dass** ein Translationsmittel (12) vorgesehen ist, mit dem die Aufnahmeeinheit (2) in oder entgegen der Aufnahmerichtung (3) verschiebbar ist.

4. Etikettenapplikator (1) nach einem der Ansprüche 1 bis 3, **dadurch gekennzeichnet, dass** ein entlang der Aufnahmerichtung (3) verstellbares Rückstellelement (21) vorgesehen ist zum Ausüben einer entgegen der Aufnahmerichtung (3) wirkenden Rückstellkraft.

5. Etikettenapplikator (1) nach Anspruch 4, **dadurch gekennzeichnet, dass** das Rückstellelement (21) zwei Federn (22) und ein das Ausweis-, Wert- oder Sicherheitsdokument beaufschlagendes Druckstück (23) umfasst.

6. Etikettenapplikator (1) nach Anspruch 4 oder 5, **dadurch gekennzeichnet, dass** das Rückstellelement (21) seitlich neben der Aufnahmeeinheit (2) angeordnet ist.

7. Etikettenapplikator (1) nach einem der Ansprüche 1 bis 6, **dadurch gekennzeichnet, dass** die Halteeinheit (5) mindestens eine Ansaugöffnung (9) und einen mit dieser strömungsverbundenen Anschluss (10) für einen Unterdruckerzeuger umfasst, um das Etikett an der Ansaugöffnung (9) anzusaugen.

8. Etikettenapplikator (1) nach Anspruch 7, **dadurch gekennzeichnet, dass** die mindestens eine Ansaugöffnung (9) der Halteeinheit (5) stirnseitig neben dem Aufnahmespalt (4) der Aufnahmeeinheit (2) angeordnet ist.

9. Verfahren zum Anbringen eines Etiketts auf ein Ausweis-, Wert- oder Sicherheitsdokument mittels eines Etikettenapplikators (1) mit einer Aufnahmeeinheit (2) und einer Halteeinheit (5) die folgenden Schritte umfassend:
A) Empfang des Etiketts aus einem Etikettenmagazin und Halten des Etiketts mittels der Halteeinheit (5) ,
B) Bereitstellen eines Ausweis-, Wert- oder Sicherheitsdokuments und
C) Aufnahme des Ausweis-, Wert- oder Sicherheitsdokuments in einen sich in einer Aufnahmerichtung (3) erstreckenden Aufnahmespalt (4) der Aufnahmeeinheit (2) und dabei Aufbringen des Etiketts auf das Ausweis-, Wert- oder Sicherheitsdokument oder zumindest teilweise Umwickeln des Etiketts um das Ausweis-, Wert- oder Sicherheitsdokument, **dadurch gekennzeichnet, dass** das Ausweis-, Wert- oder Sicherheitsdokument von einem Träger in den Aufnahmespalt (4) mittels eines antreibbaren Rollenpaars (6) der Aufnahmeeinheit (2) eingezogen wird.

10. Verfahren nach Anspruch 9, **gekennzeichnet durch** den zumindest Schritt A) folgenden Schritt:
- Verschwenken der Aufnahmeeinheit (2) um eine senkrecht zur Aufnahmerichtung (3) angeordneten Schwenkachse und
- Bewegen des Etikettenapplikators zu dem das Ausweis-, Wert- oder Sicherheitsdokument bereitstellenden Träger durch Verschieben der Aufnahmeeinheit (2) relativ zur Aufnahmerichtung (3).

11. Verfahren nach Anspruch 9 oder 10 , **gekennzeichnet durch** den Schritt C) folgenden Schritt:
- Herausgabe des Ausweis-, Wert- oder Sicherheitsdokuments mit dem Etikett aus dem Aufnahmespalt (4) entgegen der Aufnahmerichtung (3).

12. Verfahren nach Anspruch 11, **gekennzeichnet durch** die folgenden Schritte:
- Verstellen eines Rückstellelements (21) entlang der Aufnahmerichtung (3) entgegen einer Rückstellkraft bei Aufnahme des Ausweis-, Wert- oder Sicherheitsdokuments in den Aufnahmespalt (4) und
- Verstellen des Rückstellelements (21) entgegen der Aufnahmerichtung (3) durch Ausüben der Rückstellkraft und dadurch Herausgabe des Ausweis-, Wert- oder Sicherheitsdokuments aus dem Aufnahmespalt (4).

13. Verfahren nach 12, **dadurch gekennzeichnet, dass** das Rückstellelement (21) seitlich neben der Aufnahmeeinheit (2) angeordnet ist, und dass die Rückstellkraft seitlich versetzt bezüglich dem Aufnahmespalt (4) auf das Ausweis-, Wert- oder Sicherheitsdokument ausgeübt wird.

14. Verfahren nach einem der Ansprüche 9 bis 13, **dadurch gekennzeichnet, dass** das Etikett beim Empfang aus dem Etikettenmagazin mittels einer stirnseitig neben dem Aufnahmespalt (4) angeordneten Ansaugöffnung (9) der Halteeinheit (5) angesaugt wird.

## Claims

1. Label applicator (1) for attaching a label to an identification-, value- or security document, which comprises a feeding unit (2) which has a feeding gap (4) extending in a feeding direction (3) for receiving the identification-, value- or security document, and which comprises a holding unit (5) arranged next to the feeding gap (4), which is designed to hold and provide the label in such a way that when the identification-, value- or security document is inserted or drawn into the feeding gap (4) it is applied on or at least partially wrapped around it, **characterized in that** the feeding unit (2) is mounted pivotably about a pivot axis arranged perpendicularly to the feeding direction (3).

2. Label applicator (1) according to claim 1, **characterized in that** the feeding unit (2) has a pair of rollers (6) with two counter-rotating and/or at least partially drivable rollers, and **in that** the rollers are arranged mirror-symmetrically to one another with respect to a position in the feeding gap (4) lying mirror plane.

3. Label applicator (1) according to claim 1 or 2, **characterized in that** a translation means (12) is provided, with which the feeding unit (2) is displaceable in or against the feeding direction (3).

4. Label applicator (1) according to any one of the claims 1 to 3, **characterized in that** a restoring element (21) adjustable along the feeding direction (3) is provided for exerting a restoring force acting against the feeding direction (3).

5. Label applicator (1) according to claim 4, **characterized in that** the restoring element (21) comprises two springs (22) and a pressure piece (23) which acts on the identification-, value- or security document.

6. Label applicator (1) according to claim 4 or 5, **characterized in that** the restoring element (21) is arranged laterally next to the feeding unit (2).

7. Label applicator (1) according to one of claims 1 to 6, **characterized in that** the holding unit (5) comprises at least one suction opening (9) and a connection (10) for a vacuum generator flow-connected to the suction opening in order to suck the label to the suction opening (9).

8. Label applicator (1) according to claim 7, **characterized in that** the at least one suction opening (9) of the holding unit (5) is arranged on the front side next to the feeding gap (4) of the feeding unit (2).

9. A method for attaching a label to an identification-, value- or security document by means of a label applicator (1) with a feeding unit (2) and a holding unit (5), comprising the following steps:
A) Receiving the label from a label magazine and holding the label by means of the holding unit (5),
B) Providing an identification-, value- or security document and
C) Feeding the identification-, value- or security document in a feeding gap (4) of the feeding unit (2) extending in a feeding direction (3) and thereby applying the label to the identification-, value- or security document or at least partially wrapping the label around the identification-, value- or security document, **characterized in that** the identification-, value- or security document is drawn from a carrier into the feeding gap (4) by means of a drivable pair of rollers (6) of the driving unit (2).

10. The method according to claim 9, **characterized by** the at least step A) following step:
- pivoting the feeding unit (2) about a pivot axis arranged perpendicular to the feeding direction (3) and
- Moving the label applicator to the carrier providing the identification-, value- or security document by moving the feeding unit (2) relative to the feeding direction (3).

11. The method according to claim 9 or 10, **characterized by** the step C) following step:
- Returning the identification-, value- or security document with the label from the feeding gap (4) against the feeding direction (3).

12. The method according to claim 11, **characterized by** the following steps:
- Adjusting a restoring element (21) along the feeding direction (3) against a restoring force when receiving the identification-, value- or security document in the feeding gap (4) and
- Adjusting the restoring element (21) against the feeding direction (3) by exerting the restoring force and thereby returning the identification-, value- or security document from the feeding gap (4).

13. Method according to 12, **characterized in that** the restoring element (21) is arranged laterally next to the feeding unit (2) and that the restoring force is exerted laterally offset on the identification-, value- or security document with respect to the feeding gap (4).

14. Method according to one of Claims 9 to 13, **characterized in that** the label is sucked in when being received from the label magazine by means of a suction opening (9) of the holding unit (5) arranged on the face side next to the feeding gap (4).

## Revendications

1. Applicateur d'étiquettes (1) pour fixer une étiquette sur un document d'identité, de valeur ou de sécurité, lequel comprend une unité de réception (2) qui présente une fente de réception (4) s'étendant dans une direction de réception (3) pour recevoir le document d'identité, de valeur ou de sécurité, et qui comprend une unité de maintien (5) disposée à côté de la fente de réception (4), qui est conçue pour maintenir l'étiquette et la fournir de sorte que, lors de l'insertion ou de l'introduction du document d'identité, de valeur ou de sécurité dans la fente de réception (4), elle est fixée sur celui-ci ou enroulée au moins partiellement autour de celui-ci, **caractérisé en ce que** l'unité de réception (2) est montée de manière pivotante autour d'un axe de pivotement disposé perpendiculairement à la direction de réception (3).

2. Applicateur d'étiquettes (1) selon la revendication 1, **caractérisé en ce que** l'unité de réception (2) présente une paire de rouleaux (6) avec deux rouleaux pouvant tourner en sens inverse et/ou être entraînés au moins partiellement, et **en ce que** les rouleaux sont disposés en symétrie de miroir l'un par rapport à l'autre par rapport à un plan de miroir situé dans la fente de réception (4).

3. Applicateur d'étiquettes (1) selon la revendication 1 ou 2, **caractérisé en ce qu'**un moyen de translation (12) est prévu, avec lequel l'unité de réception (2) peut être déplacée dans ou contre la direction de réception (3).

4. Applicateur d'étiquettes (1) selon l'une quelconque des revendications 1 à 3, **caractérisé en ce qu'**un élément de rappel (21) pouvant être déplacé le long de la direction de réception (3) est prévu pour exercer une force de rappel agissant contre la direction de réception (3).

5. Applicateur d'étiquettes (1) selon la revendication 4, **caractérisé en ce que** l'élément de rappel (21) comprend deux ressorts (22) et une pièce de pression (23) sollicitant le document d'identification, de valeur ou de sécurité.

6. Applicateur d'étiquettes (1) selon la revendication 4 ou 5, **caractérisé en ce que** l'élément de rappel (21) est disposé latéralement à côté de l'unité de réception (2).

7. Applicateur d'étiquettes (1) selon l'une quelconque des revendications 1 à 6, **caractérisé en ce que** l'unité de maintien (5) comprend au moins une ouverture d'aspiration (9) et un raccord (10) pour un générateur de dépression connecté en écoulement à celle-ci, pour aspirer l'étiquette au niveau de l'ouverture d'aspiration (9).

8. Applicateur d'étiquettes (1) selon la revendication 7, **caractérisé en ce que** l'au moins une ouverture d'aspiration (9) de l'unité de maintien (5) est disposée frontalement à côté de la fente de réception (4) de l'unité de réception (2).

9. Procédé pour fixer une étiquette sur un document d'identité, de valeur ou de sécurité au moyen d'un applicateur d'étiquettes (1) avec une unité de réception (2) et une unité de maintien (5) comprenant les étapes suivantes :
A) réception de l'étiquette à partir d'un magasin d'étiquettes et maintien de l'étiquette au moyen de l'unité de maintien (5),
B) fourniture d'un document d'identification, de valeur ou de sécurité et
C) réception du document d'identité, de valeur ou de sécurité dans une fente de réception (4) de l'unité de réception (2) s'étendant dans une direction de réception (3) et fixation de l'étiquette sur le document d'identité, de valeur ou de sécurité ou enroulement au moins partiel de l'étiquette autour du document d'identité, de valeur ou de sécurité, **caractérisé en ce que** le document d'identité, de valeur ou de sécurité est introduit à partir d'un support dans la fente de réception (4) au moyen d'une paire de rouleaux (6) pouvant être entraînée de l'unité de réception (2).

10. Procédé selon la revendication 9, **caractérisé par** au moins l'étape A) suivante :
- pivotement de l'unité de réception (2) autour d'un axe de pivotement disposé perpendiculairement à la direction de réception (3), et
- déplacement de l'applicateur d'étiquettes vers le support fournissant le document d'identification, de valeur ou de sécurité en déplaçant l'unité de réception (2) par rapport à la direction de réception (3).

11. Procédé selon la revendication 9 ou 10, **caractérisé par** l'étape C) suivante :
- émission du document d'identité, de valeur ou de sécurité avec l'étiquette hors de la fente de réception (4) contre la direction de réception (3).

12. Procédé selon la revendication 11, **caractérisé par** les étapes suivantes :
- déplacement d'un élément de rappel (21) le long de la direction de réception (3) contre une force de rappel lors de la réception du document d'identification, de valeur ou de sécurité dans la fente de réception (4) et
- déplacement de l'élément de rappel (21) contre la direction de réception (3) en exerçant la force de rappel et en libérant ainsi le document d'identité, de valeur ou de sécurité hors de la fente de réception (4).

13. Procédé selon la revendication 12, **caractérisé en ce que** l'élément de rappel (21) est disposé latéralement à côté de l'unité de réception (2), et **en ce que** la force de rappel est exercée sur le document d'identité, de valeur ou de sécurité de manière décalée latéralement par rapport à la fente de réception (4).

14. Procédé selon l'une quelconque des revendications 9 à 13, **caractérisé en ce que** l'étiquette est aspirée lors de sa réception hors du magasin d'étiquettes au moyen d'une ouverture d'aspiration (9) de l'unité de maintien (5) disposée frontalement à côté de la fente de réception (4).
